# EUROPÄISCHE PATENTANMELDUNG

(11) **EP 0 115 636 A1**
(43) Veröffentlichungstag der Anmeldung: **15.08.1984**
(21) Anmeldenummer: 83113170.1
(22) Anmeldetag: 28.12.1983
(51) Int. Cl.: A45B 25/02, A45B 25/14, A45B 19/06

(54) **Schirm**

(30) Priorität: 29.12.1982 JP 200758/82
(71) Anmelder: Sankyo Yogasa Kabushiki Kaisha Trading as: Thankyo Umbrella Ind., Ltd., Higashinari-ku Osaka (JP)
(72) Erfinder: Fukuda, Tanemitsu, Higashinari-ku Osaka (JP)
(74) Vertreter: Knoblauch, Ulrich, Dr.-Ing., Patentanwälte Dr. Knoblauch

(57) **Zusammenfassung**

Ein Schirm besitzt Hauptspeichen (13), die mit ihren einander zugewandten Enden gelenkig an einer oberen Nabe angebracht sind und nach außen gehende, in Längsrichtung verschiebbare Vorderspeichen (14) tragen. Deren einander zugewandte Enden sind über Stützspeichen (17) mit einer unteren Nabe (18) verbunden. Weitere Stützspeichen (19) verbinden Zwischenpunkte der Hauptspeichen (13) mit entsprechenden Zwischenpunkten der erstgenannten Stützspeichen (17). Ein aus Gewebe bestehendes Schirmdach (20) ist an seiner Umfangskante (a) an den äußeren Enden der Vorderspeichen (14) befestigt.

Es besitzt einen Abschnitt (b) fester Länge, der sich von der Umfangskante (a) nach innen erstreckt und sich von den Vorderspeichen (14) abzuheben vermag. Dies ergibt einen Schirm, der in geschlossenem Zustand ein gutes Aussehen hat und preiswert hergestellt werden kann.

## Beschreibung

Die Erfindung bezieht sich auf einen Schirm von solcher Konstruktion, daß in seinem geschlossenen Zustand der Umfangsabschnitt des zumeist aus Stoff oder Gewebe bestehenden Schirmdachs durchhängt und sich in gefalteter Form aufweitet.

Die Fig. 1 und 2 zeigen eine bekannnte Schirmkonstruktion, bei der sich beim Öffnen die Vorderspeichen nach außen verschieben, um das aus Gewebe bestehende Schirmdach zu spannen, während beim Schließen die Vorderspeichen nach innen verschoben werden, um das Schirmdach zusammenzufalten.

Dieser Schirm besitzt Hauptspeichen 2, die an ihren einander zugewandten Enden an einer oberen Nabe 1 angelenkt sind und von diesen ausgehende, in Längsrichtung verschiebbare Vorderspeichen 3 tragen, deren einander zugewandte Enden über Stützspeichen 5 mit einer unteren Nabe 4 verbunden sind. Weitere Stützspeichen 7 verbinden Zwischenpunkte der erstgenannten Stützspeichen 5 mit einer mittleren Nabe 6. Die Anordnung ist so getroffen, daß beim Öffnen des Schirm die Vorderspeichen 3 nach außen verschoben werden, um das Schirmdach 8 zu spannen (Fig. 1), während beim Schließen die Vorderspeichen 8 nach innen geschoben werden, um das Schirmdach 8 zusammenzufalten (Fig. 2). Ferne" ist eine Schirmstange 9 vorgesehen.

Wenn dieser Schirm geschlossen ist, sammelt sich der schlaffe Teil des Schirmdachs in der Nähe der oberen Nabe 1, so daß sich das sogenannte pilzartige Aussehen ergibt, was kein gutes ästhetisches Bild darstellt (Fig. 2). Da es ferner im vorliegenden Fall notwendig ist, eine Zwischennabe 6 vorzusehen, damit die Vorderspeichen 3 relativ zu den Hauptspeichen 2 verschoben werden, ist die Anzahl der Teile erhöht und die Herstellung und Montage erfordert einen entsprechenden Arbeitsaufwand, der zu erhöhten Kosten führt.

Der Erfindung liegt die Aufgabe zugrunde, die erwähnten Nachteile zu beseitigen. Es soll ein Schirm geschaffen werden, der mit geringeren Kosten produziert werden kann und so gestaltet ist, daß beim Schließen die Vorderspeichen nach innen verschoben werden und dadurch der Umfangsabschnitt des Schirmdachs sich von den Vorderspeichen abzuheben vermag sowie durchhängt und sich in eine gefaltete Form aufweitet, wobei die Schiebebewegung der Vorderspeichen einfach durch die Vertikalbewegung der unteren Nabe bewirkt wird und das äußere Aussehen des Schirm im geschlossenen Zustand gut ist.

Diese Aufgabe wird durch das Kennzeichen des Patentanspruchs 1 gelöst. Weiterbildungen ergeben sich aus den Patentansprüchen 2 und 3.

Ausführungsbeispiele der Erfindung werden nachstehend im Zusammenhang mit den Zeichnungen näher erläutert. Es zeigen:
Fig. 1 eine schematische Schnittansicht eines bekannten Schirms in geöffnetem Zustand,
Fig. 2 eine schematische Schnittansicht des Schirms der Fig. 1 in geschlossenem Zustand,
Fig. 3 eine schematische Schnittansicht eines Schirms gemäß der Erfindung in geöffnetem Zustand,
Fig. 4 eine schematische Schnittansicht des Schirmes der Fig. 3 in geschlossenem Zustand,
Fig. 5 eine vergrößerte perspektivische Darstellung des Hauptteiles des geschlossenen Schirms, wie er herumgetragen wird,
Fig. 6 eine schematische Schnittansicht eines Schirmes gemäß einer weiteren Ausführungsform_ im geöffneten Zustand,
Fig. 7 eine schematische Schnittansicht des Schirmes der Fig. 6 in geschlossenem Zustand,
Fig. 8 ein Detail aus einer Abwandlung der Ausführungsform der Fig. 3 und
Fig. 9 die Teile der Fig. 8 in auseinandergezogener Darstellung.

In der Ausführungsform der Fig. 3 bis 5 ist eine zentrale Stange 11 in der Form eines einzelnen Stabes vorgesehen, der sich von dem oberen Ende zum unteren Ende erstreckt, der aber aus einigen teleskopartig zusammengesteckten Abschnitten bestehen kann. Eine obere Nabe 12 ist an dem oberen Ende der zentralen Stange 11 befestigt. Hauptspeichen 13 sind mit ihren einander zugewandten Enden an der oberen Nabe 12 angelenkt. Vorderspeichen 14 erstrecken sich von den äußeren Enden der Hauptspeichen 13 nach außen, sind in Haltern 15 eingesetzt, die an den äußeren Enden der Hauptspeichen 13 befestigt sind, und sind an ihren einander zugewandten Enden mit Schiebern 16 verbunden, die lose auf den Hauptspeichen 13 sitzen, so daß sie in Längsrichtung mit Bezug auf die Hauptspeichen 13 verschiebbar sind. Stützspeichen 17 sind mit ihren entsprechenden Enden an den Schiebern 16 und mit ihren anderen Enden an einer unteren Nabe 18, die auf der zentralen Stange 11 sitzt, gelenkig befestigt. Stützspeichen 19 sind mit einem ihrer Enden an Zwischenpunkten der Hauptspeichen 13 und mit dem anderen ihrer Enden an Zwischenpunkten der Stützrippen 17 gelenkig befestigt. Ein aus Stoff oder Gewebe bestehendes Schirmdach 20 ist seiner Umfangskante a an den äußeren Enden der Vorderspeichen 14 befestigt und vermag sich mit seinem Abschnitt b, der sich von der Umfangskante a zu den äußeren Enden der Hauptspeichen 13 erstreckt, von den Vorderspeichen 14 abzuheben. Ein Faden 21 dient der Befestigung der Umfangskante a an den äußeren Enden der Vorderspeichen 14, ein Faden 22 dient der Befestigung des Schirmdachen an den äußeren Enden der Hauptspeichen 13.

Bei diesem Ausführungsbespiel der Erfindung werden die Schieber 16, wenn die untere Nabe 18 nach oben bewegt wird, um den Schirm zu öffnen, von den Stützspeichen 17 in Richtung auf die äußeren Enden der Hauptspeichen 13 gestoßen, wodurch die Vorderspeichen 14 nach außen geschoben werden, um den Abschnitt b des Schirmdaches 20, der sich von der Umfangskante a zu den äußeren Enc'en der Hauptspeichen 13 erstreckt, zu spannen, so daß der Schirm wie ein gewöhnlicher Schirm verwendet werden kann (Fig. 3).

Wenn des weiteren die untere Nabe 18 nach unten bewegt wird, um den Schirm zu schließen, werden die Schieber 16 durch die Stützspeichen 17 zu den einander zugewandten Enden der Hauptspeichen 13 gezogen, wodurch die Vorderspeichen 14 nach innen geschoben werden, um den Abschnitt b des Schirmdaches 20 von den Vorderspeichen 14 abzuheben ihn durchhängen zu lassen und in eine gefaltete Form aufzuweiten (Fig. 4 und 5).

Die Fig. 6 und 7 zeigen eine andere Ausführungsform der Erfindung, bei der an jeder Vorderspeiche 14 ein in Längsrichtung ausdehnbares elastisches Element 31 angebracht ist (in diesem Ausführungsbeispiel ist eine Schraubenfeder auf der Vorderspeiche 14 vorgesehen), wobei ein Ende des elastischen Elements 31 an dem äußeren Ende der Vorderspeiche 14 befestigt ist. Das Schirmdach 20 ist an seiner Umfangskante a' an den äußeren Enden der Vorderspeichen 14 befestigt und sein Abschnitt b', der sich von der Umfangskante a' zu den anderen Enden der elastischen Elemente 31 erstreckt, ist von den Vorderspeichen 14 abhebbar. Ein Fadenbefestigungsring 32 ist am anderen Ende jedes elastischen Elements 31 angebracht und sitzt lose auf jeder Vorderspeiche 14. Ein Faden 33 dient der Befestigung des Gewebes des Schirmdaches 20 an den Befestigungsringen 32. Die gleichen Teile wie diejenigen der Ausführungsform der Fig. 3 bis 5 sind mit denselben Bezugszeichen versehen.

Wenn bei dieser Ausführungsform die Vorderspeichen 14 aufgrund der Öffnungsbewegung des Schirm nach außen gleiten, werden die elastischen Elemente 31 an einem ihrer Enden durch die Vorderspeichen 14 gezogen, um den Abschnitt b' des Schirmdaches 20, der sich von der Umfangskante a' zu den anderen Enden der elastischen Elenente 31 erstreckt, zu spannen (Fig. 6).

Wenn die Vorderspeichen 14 aufgrund der Schließbewegung des Schirmes nach innen gleiten, werden die auseinandergezogenen elastischen Elemente 31 auf die ursprüngliche Länge verkürzt, wodurch der Abschnitt b' des Schirmdaches 20 von den Vorderspeichen 14 abgehoben wird und mit durchhängenden und sich erweiternden Abschnitten eine gefaltete Form annimmt.

Die Fig. 8 und 9 zeigen eine Abwandlung des Ausführungsbeispiels der Fig. 3, bei der ein Ausschnitt im Bereich eines Schiebers 16 in vergrößertem Maßstab veranschaulicht ist. Der Schieber 16 umgreift eine Hauptspeiche 13, die ihrerseits eine Vorderspeiche 14 einschließt. Hierdurch wird verhindert, daß die Vorderspeiche 14 die Hauptspeiche 13 verlassen und herausfallen kann. Außerdem wird die Basis der Vorderspeiche 14 und das freie Ende einer Stützspeiche 17 gelenkig hiermit verbunden.

Wie es bisher beschrieben worden ist, sind die Hauptspeichen 13 an ihren einander zugewandten Enden mit der oberen Nabe 12 gelenkig verbunden und tragen, die sich von ihnen aus erstreckenden, in Längsrichtung verschiebbaren Vorderspeichen 14. Das aus Gewebe bestehende Schirmdach 20 ist längs seiner Umfangskante a, a' an den äußeren Enden der Vorderspeichen 14 befestigt und sein Abschnitt b, b', der sich von der Umfangskante a, a' nach innen erstreckt, hat eine feste Länge und kann sich von den Vorderspeichen 14 abheben. Hieraus folgt, daß, wenn die Vorderspeichen 14 aufgrund der Schließbetätigung des Schirmes nach innen geschoben werden, damit der Abschnitt b, b' schlaff zusammenfällt, der Umfangsabschnitt des Schirmdaches 20 sich von selbst in gefalteter Form aufweitet.

Da ihre einander zugewandten Enden der Vorderspeichen 14 über die Stützspeichen 17 mit der unteren Nabe 18 verbunden sind und da die entsprechenden Zwischenpunkte der Hauptspeichen 13 mit Zwischenpunkten der Stützspeichen 17 durch die Stützspeichen 19 verbunden sind, können die Vorderspeichen 14 gemäß der Erfindung verschoben werden, indem einfach die untere Nabe 18 vertikal bewegt wird, mit der Folge, daß die Zwischennabe überflüssig wird, wodurch Arbeitsaufwand bei der Herstellung und Montage der Teile eingespart wird, was zu einer Verminderung der Kosten führt.

Gemäß der vorliegenden Erfindung wird daher ein Schirm mit geringen Kosten geschaffen, der, wenn er geschlossen wird, dafür sorgt, daß der Umfangsabschnitt des aus Gewebe bestehenden Schirmdaches in gefalteter Form aufgeweitet wird und der gutaussehend und bequem mitnehmbar ist.

## Patentansprüche

1. Schirm mit Hauptspeichen (13), die an ihren einander zugewandten Enden mit einer oberen Nabe (12) gelenkig verbunden sind und von diesen ausgehende, in Längsrichtung verschiebbare Vorderspeichen (M) tragen, deren einander zugewandte Enden über Stützspeichen (17) mit einer unteren Nabe (18) verbunden sind, wobei weitere Stützspeichen (19) Zwischenpunkte der Hauptspeichen (13) mit entsprechenden Zwischenpunkten der erstgenannten Stützspeichen (17) verbinden, und mit einem Schirmdach (20) aus Stoff, das an seiner Umfangskante (a, a') an den äußeren Enden der Vorderspeichen (14) befestigt ist und einen Abschnitt (b, b') von fester Länge aufweist, der sich von der Umfangskante (a, a') nach innen erstreckt und sich von den Vorderspeichen (14) abzuheben vermag.

2. Schirm nach Anspruch 1, bei dem das Schirmdach (20) an seiner Umfangskante (a) an dem äußeren Ende der Vorderspeichen (14) befestigt ist und sein Abschnitt (b), der sich von der Umfangskante (a) zu dem äußeren Ende der Hauptspeichen (13) erstreckt, sich von den Vorderspeichen (14) abzuheben vermag.

3. Schirm nach Anspruch 1, bei dem die Vorderspeichen (14) in deren Längsrichtung ausdehnbare elastische Elemente (31) tragen, die mit ihrem einen Ende an dem äußeren Ende der Vorderspeichen (14) befestigt sind, und bei dem das Schirmdach (20) an seiner Umfangskante (a') an den äußeren Enden der Vorderspeichen (14) befestigt ist und sein Abschnitt (b'), der sich von der Umfangskanate (a') zum anderen Ende der elastischen Elemente (31) erstreckt, sich von den Vorderspeichen (14) abzuheben vermag.
